# EUROPÄISCHE PATENTSCHRIFT

(11) **EP 0 546 457 B1**
(45) Veröffentlichungstag und Bekanntmachung des Hinweises auf die Patenterteilung: **17.05.1995**
(21) Anmeldenummer: 92120684.3
(22) Anmeldetag: 04.12.1992
(51) Int. Cl.: B65H 19/18

(54) **Klebevorrichtung**
Pasting device
Dispositif de collage

(30) Priorität: 09.12.1991 US 805872
(43) Veröffentlichungstag der Anmeldung: 16.06.1993
(73) Patentinhaber: MAN Roland Druckmaschinen AG, 63012 Offenbach (DE)
(72) Erfinder: Padilla, Edward R., MAN Roland Inc. Web Press Div., Connecticut 06359-0280 (US)

(56) Entgegenhaltungen:
- WO-A-93/04968
- US-A- 3 724 033
- US-A- 4 905 924

## Beschreibung

Die Erfindung bezieht sich auf eine Klebevorrichtung nach dem Oberbegriff des Patentanspruchs 1.

Klebevorrichtungen gemäß dieser Erfindung werden bei Rollendruckmaschinen benutzt. Bei diesen Druckmaschinen wird auf kontinuierliche Papierbahnen gedruckt, die in Papierrollen aufgewickelt sind. Mit Papierrollen bestückte Druckmaschinen werden benutzt, wo es auf die Geschwindigkeit ankommt. Dieses Erfordernis gilt für Zeitungen, Magazine und eine Vielzahl von gewerblichen Druckprodukten. Bei der Produktion dieser Druckerzeugnisse ist die Geschwindigkeit von allerhöchster Bedeutung. Sie hat Einfluß auf eine Fülle von Arbeitsschritten.

Hierzu gehört die kontinuierliche Zufuhr von Papier in die Druckmaschine. Hierbei ist zu berücksichtigen, daß derartige Druckmaschinen bei ausgesprochen hohen Geschwindigkeiten arbeiten, und entsprechend auch Papierbahnen mit hoher Geschwindigkeit aufbrauchen. Wenn eine derartige Papierbahn, wie zum Beispiel für den Zeitungsdruck, gerade ausläuft, ist es daher von dringender Notwendigkeit, daß die Druckmaschine mit einer neuen Papierrolle bestückt wird, ohne ihre Geschwindigkeit zu verringern und ohne irgendeine Unterbrechung oder einen Bruch im Papierstrom. Wenn beispielsweise eine neue Papierrolle unsachgemäß in der Druckmaschine befestigt würde, müßte die Druckmaschine abgestellt werden, um den Fehler zu beseitigen; und es kommt eine Fülle von Begleitproblemen, die mit dieser Verzögerung einhergehen, ins Spiel. Dementsprechend ist die Beschickung von Hochgeschwindigkeits-Druckmaschinen mit einem kontinuierlichen Papierstrom von größter Bedeutung.

In der Vergangenheit war es üblich, eine neue Papierrolle erst beim Ablaufen oder kurz vor dem Ablaufen der vorhergehenden Papierrolle einzubringen. Dabei wurden die beiden Papierrollen so miteinander verspleißt, daß mit dem Ausgehen der alten Papierrolle die Papierbahn von der neuen Papierrolle in die Druckmaschine eingespleißt wurde. Hierbei ist jedoch zu beachten, daß sich diese Papierrollen mit einer ausgesprochen hohen Geschwindigkeit drehen und das Verspleißen deswegen sehr schwierig ist.

Um den Spleiß zwischen der auslaufenden und der neuen Papierrolle bei den hohen Drehgeschwindigkeiton ausführen zu können, ist es bereits bekannt, eine Klebevorrichtung zu benutzen. Hierzu gibt es eine Reihe von Patenten, beispielsweise die US-Patente 2 377 971, 2 812 145, 3 001 735, 3 231 949, 3 724 033, 3 787 264.

Aus der US-A-4 905 924, die dem oberbegriff des Anspruches 1 entspricht, ist bereits eine Klebevorrichtung bekannt, die das Ende einer äußeren Lage einer Papierrolle mit der darunter liegenden Papierlage zusammenklebt und auf ihrer frei liegenden Seite mit einer Klebeschicht bedeckt ist, die zum Verbinden der neuen Papierrolle mit der in der Druckmaschine bereits ablaufenden Papierrolle dient. Dabei ist die äußere Klebeschicht von in Richtung der Längsachse der Papierrolle verlaufenden Schutzstreifen teilweise verdeckt, um ein Ankleben der zwischen diesen Streifen liegenden freien Klebeflächen an den Gurt des Gurtantriebs zu verhindern. Der Gurt dreht sich in Axialrichtung der Papierrolle und wird ausschließlich aufgrund der Dicke der Schutzstreifen von der Berührung mit den klebenden Streifen abgehalten. Ein Verschmutzen der klebenden Streifen wird bei dieser bekannten Vorrichtung nicht verhindert. Außerdem erschweren die Schutzstreifen aufgrund ihrer Dicke den Klebevorgang.

Es ist die Aufgabe der Erfindung, eine Klebevorrichtung zu schaffen, die bei einem Rollenwechsler mit Gurtantrieb eine hohe Spleißsicherheit gewährleistet.

Diese Aufgabe wird durch eine Vorrichtung gemäß Patentanspruch 1 gelöst. Vorteilhafte Weiterbildungen ergeben sich aus den Unteransprüchen.

Durch Tests, die bei einer großen Zeitungsdruckerei durchgeführt wurden, wurde nachgewiesen, daß sich mit der erfindungsgemäßen Klebeverbindung eine Klebezuverlässigkeit von 99,4 % erzielen läßt. Die Spleißverbindungen wurden ohne Unterbrechung zur großen Zufriedenheit der Druckmaschinenbediener durchgeführt. Dieser Erfolg ließ sich erzielen, weil die Klebemuster gemäß der Erfindung ohne Rücksicht auf spezifische Toleranzen in den Ausmaßen der Bahn, des Klebemittels, der Aufbringung des Klebemittels und einer Schutzabdeckung der Klebeschicht hergestellt werden können. Das Klebemuster kann schon vorzeitig auf der Papierrolle aufgebracht werden, insbesondere vor ihrer Einführung in die Druckmaschine; es liefert bei Entfernung der Schutzbedeckung auf dem Klebemuster eine zuverlässige, frische Klebeoberfläche. Während des Betriebs läßt sich die Klebevorrichtung wirkungsvoll bedienen. Diese Zuverlässigkeit ist von großer Bedeutung für die Industrie und hat ein lange herrschendes Problem gelöst.

Das Klebemuster ist mit leeren Flächen versehen, damit die Antriebsgurte, mit denen die neue Papierrolle auf dieselbe Drehgeschwindigkeit wie die alte Papierrolle gebracht wird, nicht mit den klebenden Oberflächen wechselwirken oder mit ihnen in Kontakt gelangen, was zu einer Zerstörung der Klebevorrichtung und einer Auslöschung der Klebemöglichkeiten führen würde. Oberhalb der gesamten klebenden Oberfläche ist eine Schutzschicht vorgesehen, die solange in ihrer Position verbleibt, bis die Klebevorrichtung für den Spleiß vorbereitet wird. Dies bewirkt, daß die Klebeoberflächen frisch sind und keinerlei Verlust ihrer klebenden Eigenschaften haben und nicht vorher irgendwelche Verunreinigungen, wie Fusel, Staub oder Ähnliches, aufnehmen.

Insbesondere ist die Klebevorrichtung gemäß dieser Erfindung so aufgebaut, daß sie eine sogenannte Dreieckform oder die eines doppelten Dreiecks aufweist, wobei die Grundseite des Dreiecks an der vorderen Kante der neuen Papierrolle aufgebracht wird. Die der Grundseite des Dreiecks gegenüberliegende Ecke des Dreiecks, die sich in einer erheblichen Entfernung von der Grundseite befindet, umfaßt klebende Bereiche auf beiden Seiten, so daß die Klebeverbindung sich auf der Rolle sichern läßt, indem die vordere Kante an der richtigen Stelle verbleibt, während die andere Seite während des Klebevorgangs einen Klebespleiß mit der auslaufenden Papierrolle bewirkt, die gerade noch den Rest ihrer Papierbahn in die Druckmaschine liefert. Im Zwischenraum zwischen der Ecke und der Grundseite des Dreiecks der Klebevorrichtung wird ein Klebemuster vorgesehen, welches eine genaue Haftung zwischen der Klebevorrichtung und der auslaufenden alten Papierrolle schafft. In der Umgebung der Ecke wird die Oberfläche mit einem sehr druckempfindlichen Klebemittel ausgestattet, welches sofort greift und an der zuendegehenden Papierrolle anhaftet, so daß sie das übrige ausgedehnte Klebemuster der Klebevorrichtung ins Spiel bringt.

Nachfolgend wird die Erfindung in zwei Ausführungsbeispielen anhand der Zeichnungen naher beschrieben. Es zeigen:
- Fig. 1: eine schematische Vorderansicht eines Rollenwechslers der eine neue Papierrolle und eine Ersatz-Papierrolle aufweist, wobei beide Papierrollen eine Klebevorrichtung aufweisen,
- Fig. 2: eine schematische Seitenansicht des Rollenwechslers gemäß Fig. 1, die die auslaufende alte Papierrolle, die neue Papierrolle und eine Ersatz-Papierrolle zeigt,
- Fig.3: eine Draufsicht auf eine doppelte Dreiecks-Klebevorrichtung, die teilweise weggebrochen ist, um die verschiedenen Klebmuster zu zeigen,
- Fig. 4: eine Ansicht von unten auf das Klebemuster, das teilweise weggebrochen ist, um die verschiedenen Klebemuster zu zeigen,
- Fig. 5: eine Draufsicht auf eine Klebevorrichtung mit einem einzigen Dreieck.
- Fig. 6 bis 9: sind schematische Darstellungen, anhand deren das Zusammenspleißen zwischen der auslaufenden alten Papierrolle und der neuen Papierrolle mit der Klebevorrichtung erläutert wird.

Eine Druckmaschine (Fig. 1, 2) weist einen Rollenwechsler 10 auf. Der Rollenwechsler 10 enthält eine Papierrolle 12, die gerade in Benutzung ist und daher auch als auslaufende Papierrolle bezeichnet wird. Aus ihr wird eine Papierbahn 14 in die Druckmaschine eingezogen. Die neue oder nächste Papierrolle 16, die mit einer Papierbahn 17 umwickelt ist, ist wie die Papierrolle 12 auf einem Rollenstern 18 angeordnet, so daß sich später die Papierbahn 17 mit der Papierbahn 14 zusammenspleißen läßt. Der Spleiß wird, wie nachstehend näher erläutert wird, durch eine Klebevorrichtung mit einem Klebemuster 20 ausgeführt. Antriebsgurte 22 bringen die Papierrolle 16 in Drehbewegung, so daß das Ende der Papierbahn 17 von ihr mit der gleichen Geschwindigkeit abgelöst werden kann, bei der die Papierbahn 14 von der Papierrolle 12 abgeschlagen wird, um einen wirkungsvollen Spleiß zu erzielen. Außerdem ist noch eine Ersatz-Papierrolle 24 vorhanden. Sobald die Papierbahn 17 mit der Papierbahn 14 verspleißt ist, wird sie solange abgewickelt, bis sie beinahe aufgebraucht ist. Beim Wechsel von der Papierrolle 12 zu der Papierrolle 16 wird der Rollenstern 18 gedreht, so daß die Papierrolle 16 die Position der auslaufenden Papierrolle 12 einnimmt und die Ersatz-Papierrolle 24 dann die Position der neuen Papierrolle 16 einnimmt. Dieser Vorgang vollzieht sich bei jedem Wechsel der Papierbahn. Auf diese Weise wird ein kontinuierlicher Einzug der Papierbahnen 14 und 17 in die Druckmaschine erreicht. Entsprechend muß die Klebevorrichtung gemäß der Erfindung ebenfalls einen ausreichenden Spleiß zwischen den Papierbahnen 14 und 17 gewährleisten (Fig. 6 bis 9). Fig. 6 zeigt die fast abgewickelte Papierrolle 12 und die neue Papierrolle 16 mit dem Klebemuster 20, das klebend an dem Ende der Papierbahn 17 der neuen Papierrolle 16 klebt, bevor der Vorgang des Verspleißens beginnt. Ebenfalls in Fig. 6 sind eine von einer biegsamen Schaumhülse oder von Borsten umgebene Andrückrolle 26 und ein Schneidmesser 28 dargestellt. Die Papierbahn 14 wird in die (hier nicht dargestellte) Druckmaschine eingezogen. Die Andrückrolle 26 ist dazu vorgesehen, die Papierbahn 14 gegen die Papierrolle 16 mit einem ausreichend großen Druck zu drücken, so daß die Klebeschicht des Klebemusters 20 haften bleibt. Gemäß Fig. 6 drehen sich die Papierrolle 12 und die Papierrolle 16 beide entgegen dem Uhrzeigersinn, was durch Pfeile A und B angezeigt wird. Die neue Papierrolle 16 hat eine Winkelgeschwindigkeit derart, daß die Papierbahn 17 auf der äußeren Oberfläche der Papierrolle 16 sich mit derselben Geschwindigkeit bewegt, mit der die Papierbahn 14 gerade in die Druckmaschine eingezogen wird.

Die Andrückrolle 26 (Fig. 7) bewegt sich anschließend gegen die Papierbahn 14, während die neue Papierrolle 16 und mit ihr das Klebemuster 20 sich bis zu der Position bewegen, bei der das Klebemuster 20 in klebenden Kontakt mit der Papierbahn 14 gelangt.

Schließlich kommen die Andrückrolle 26, die Papierbahn 14, das Klebemuster 20 und die neue Papierrolle 16 (Fig. 8) alle miteinander in Kontakt, und es kommt zu einer klebenden Verbindung zwischen der Papierbahn 14 und dem Klebemuster 20.

Die neue Papierrolle 16 und das auf ihr aufgebrachte Klebemuster 20 werden mit der Papierbahn 14 (Fig. 9) verbunden; dabei ist das Schneidmesser 28 aktiviert, um die Papierbahn 14 von dem Reststück abzutrennen, das noch auf der auslaufenden alten Papierrolle 12 verbleibt. Dieser Vorgang vollzieht sich bei sehr hohen Geschwindigkeiten, d.h. einer hohen Dreh- und Einzugsgeschwindigkeit.

Die einzelnen Bestandteile des Klebemusters 20 sind in Fig. 3 und Fig. 4 dargestellt. Das Klebemuster 20 enthält ein Papier, das genügend kräftig ist, um unter normalen Umständen nicht zu zerreißen, das aber nicht so kräftig ist, daß es sich nicht leicht zerreißen ließe, wie es beim Zusammenspleißen erforderlich ist. Das Klebemuster 20 (Fig. 3) weist eine Konstruktion aus zwei Dreiecken 30 mit je einer abgestumpften Ecke 30A auf. Eine Grundseite 32 ist die gemeinsame Grundseite der beiden Dreiecke 30, ihre Breite entspricht im wesentlichen der Breite der Papierbahn 17, auf der das Klebemuster 20 aufgebracht ist. Auf der Rückseite 29 der Grundseite 32 ist ein Streifen 34 (Fig. 4) eines druckempfindlichen Klebemittels aufgebracht. Der Streifen 34 ist so geformt, daß das Klebemuster 20 an die vorderen freien Kante 36 (Fig. 2) der Papierbahn 17 klebt. In dem Augenblick, in dem das Klebemuster 20 auf die neue Papierrolle 16 aufgebracht werden soll, wird eine ablösbare Schutzschicht 38, die den druckempfindlichen Klebestreifen 34 bedeckt, entfernt, so daß der druckempfindliche Klebestreifen 34 offenliegt; dann wird das Klebemuster 20 auf die vordere Kante 36 der neuen Papierrolle 16 aufgeklebt. Um die vordere Kante 36 und das Klebemuster 20 fest in ihrer Position zu halten, ist das Klebemuster 20 durch ein (nicht dargestelltes) Klebeband an den mit 40 bezeichneten, an die abgestumpften Ecken 30A angrenzenden Stellen der Dreiecke 30 auf der oberen Lage der Papierbahn 17 festgeklebt. Diese Klebebänder erlauben eine klebende Verbindung der Dreiecke 30 auf der Oberfläche der Papierbahn 17 der neuen Papierrolle 16. Dadurch werden die vordere Kante 36 und mit ihr das Klebemuster 20 fest in ihren Positionen gehalten.

Die vordere Oberfläche 31 (Fig. 3) des Klebemusters 20 ist ausgestattet mit mehreren klebemittelbeschichteten Flächen, die so präzise angeordnet sind, daß ein Kontakt mit irgendeiner anderen Oberfläche, der nicht erwünscht ist, vermieden wird, insbesondere der Kontakt mit einem der Antriebsgurte 22, die die neue Papierrolle 16 auf eine hinreichend große Geschwindigkeit beschleunigen. Die nicht beschichteten Flächen dienen darüber hinaus dazu, um das Entweichen von Luft während des Spleißvorgangs zu ermöglichen. Entsprechend weist die Klebevorrichtung nach Fig. 3, von links nach rechts betrachtet, eine Klebefläche 39, eine nicht-klebende Fläche 42, einen schmalen Klebestreifen 44 und eine nicht-klebende Fläche 46 auf. Daran schließen sich ein breiterer Klebestreifen 48 und eine nicht-klebende Fläche 50 an. An diese grenzen ein schmaler Klebestreifen 52 und ein Streifen 54, der nicht mit einem Klebemittel beschichtet ist. Den mittleren Bereich des Klebemusters 20 bedeckt ein breiter Klebestreifen 56. Das Muster der klebenden und nicht-klebenden Streifen und Flächen wiederholt sich auf dem rechten der beiden Dreiecke 30 und hat dieselben Bezugszeichen. Als Klebemittel läßt sich für die Klebeflächen beispielsweise eine Latexemulsion verwenden.

Die nicht-klebenden Flächen 42, 46, 50 und Streifen 54 haben eine Breite und eine Länge, die den Antriebsgurten 22 angepaßt ist, so daß diese die Klebeflächen 39 und die Klebestreifen 44, 48 und 52 nicht berühren. Bei bekannten Klebevorrichtungen war das Anbringen des Klebemittels in Hinsicht auf die von den Antriebsgurten berührten Flächen auf der Klebevorrichtung stets ein ernsthaftes Problem, da eine Überlappung oder ein falsches Anbringen des Klebemittels zum Ankleben der Klebevorrichtung an den Antriebsgurten und somit zur Zerstörung der Klebevorrichtung führen konnte. Durch Aufbringen des druckempfindlichen Klebemittels auf die Klebevorrichtung gemäß dem Klebemuster 20 wird dieses Problem vermieden.

Um ein sofortiges Ankleben an der Papierbahn 14 während des Spleißvorgangs zu erreichen, ist eine Fläche 57 (Fig. 3) auf der Klebevorrichtung 20 im Bereich der abgestumpften Ecken 30A mit einem besonders stark anhaftenden Material ausgestattet. Das dort aufgebrachte Klebemittel ist stärker haftend als das auf den übrigen Klebeflächen der Klebevorrichtung 20 verwendete Klebemittel, so daß eine sofortige Klebverbindung zwischen den Papierbahnen 14 und 16 im Augenblick des Aneinanderdrückens durch die Andrückrolle 26 stattfindet. Das für die Fläche 57 verwendete Klebemittel ist beispielsweise ein Klebestreifen.

Die Haftfähigkeit eines Klebmittels bei einer herkömmlichen Klebevorrichtung beginnt nachzulassen, sobald das Klebemittel der Luft ausgesetzt ist. Dies mag auf das Verdampfen von Lösungsmitteln in dem Klebemittel zurückzuführen sein, sobald es an die Luft gelangt. Um das bei der erfindungsgemäßen Klebevorrichtung 20 verwendete Klebemittel davor zu schützen, sind alle Klebeflächen mit schützenden Deckschichten versiegelt oder mit ablösbaren Schichten bedeckt, die nicht entfernt werden, bevor die Klebevorrichtung für den Spleiß vorbereitet wird. Somit ist die Klebefläche 57 durch eine Schutzschicht 59 abgedeckt, und die übrigen Anteile der Klebevorrichtung sind ebenfalls durch fünf voneinander getrennte Schutzschichten 58, 60, 62, 64 und 66 abgedeckt. Sie weisen jeweils eine vorbehandelte innere Oberfläche auf, die beispielsweise mit einer Silikonverbindung behandelt ist, so daß sich die Schutzschichten 58 bis 60, 62, 64, 66 schnell von der Klebeoberfläche ablösen lassen, diese jedoch schützen, solange sie sie bedecken.

Wie bereits oben erläutert, wird die vordere Kante des Klebemusters 20 auf der Oberfläche der neuen Papierrolle 16 durch Klebestreifen an den Stellen 40 festgehalten. Während des Zusammenspleißens ist es erforderlich, daß die vordere Kante 36 des Klebemusters 20 sich von der äußeren Oberfläche der Papierbahn 16 abreißen läßt, sobald die Klebefläche 57 an die Papierbahn 14 stößt. Um den Ablauf des Abreißvorgangs zu steuern, ist ein Verstärkungsband 68 (Fig. 4) auf der Rückseite 29 der Klebevorrichtung angeordnet. Das Vorhandensein des Verstärkungsbandes 68 bewirkt ein Ablösen der Klebevorrichtung entlang von Linien 68A und bewirkt einen schnellen Abreißprozeß, bei dem nur ein geringer Druck auf die Papierbahn 14 ausgeübt wird.

Es versteht sich, daß sich diese Klebevorrichtung 20 in den gleichen Dimensionen und mit den gleichen Klebeflächen reproduzieren läßt und daß die Ausmaße der Klebevorrichtung dabei immer dieselben sind. Durch die Abdeckung der Klebeflächen ist gewährleistet, daß das Klebemittel selbst seine klebende Eigenschaft nicht verliert. Daraus folgt, daß sich die Klebevorrichtung 20 in großen Stückzahlen produzieren läßt, daß sie sich gut lagern läßt und auf eine Papierrolle aufgebracht werden kann und dabei in dieser Position belassen werden kann, während ihre Klebeflächen abgedeckt sind, bis das Zusammenspleißen ausgeführt wird, so daß eine nahezu 100 %ige Spleißsicherheit entsteht.

Fig. 5 zeigt eine andere Ausführungsform der erfindungsgemäßen Klebevorrichtung, die nur ein einziges Dreieck aufweist. Der Aufbau dieser Klebevorrichtung ist derselbe wie in Fig. 3, und die Bezugszeichen sind in entsprechender Weise wie in Fig. 3 und Fig. 4 zu verstehen. Diese Klebevorrichtung wird in der gleichen Weise benutzt, wie die in Fig. 3 gezeigte Klebevorrichtung.

## Patentansprüche

1. Klebevorrichtung mit einem Klebemuster (20) zur Schaffung einer Klebeverbindung zwischen einer ersten Papierbahn (14), die auf einer ersten Papierrolle (12) aufgewickelt ist, welche gerade zur Zulieferung des Papiers für eine Druckmaschine dient, mit einem Endstück einer neuen zweiten Papierbahn (17), die auf einer zweiten Papierrolle (16) aufgewickelt ist, wobei die Klebevorrichtung umfaßt:
- eine ausgedehnte Papierschicht, die auf ihrer Rückseite (29) dazu hergerichtet ist, durch Kleben an ein Endstück der zweiten Papierbahn (17) verbunden zu werden;
- eine Anordnung von Klebeflächen (39) und Klebestreifen (44, 48, 52, 56), die auf der Vorderseite (31) der Papierschicht aufgebracht ist und die dazu vorbereitet ist, an der ersten Papierbahn (14) der ersten Papierrolle (12) zu kleben, während diese von der Druckmaschine eingezogen wird, und
- eine Anordnung von abziehbaren Schutzschichten (58, 59, 60, 62, 64, 66), die im wesentlichen kongruent mit der Papierschicht ist, auf die sie aufklebbar und von der sie wieder ablösbar ist,
wobei die Anordnung aus den abziehbaren Schutzschichten (58, 59, 60, 62, 64, 66) so ausgestaltet ist, daß sie das druckempfindliche Klebemittel auf der Papierschicht schützt, solange nicht geklebt wird, so daß das Klebemittel bis zur Entfernung dieser Anordnung unbeschädigt bleibt, dadurch gekennzeichnet, daß die Anordnung der Klebeflächen (39) und der Klebestreifen (44, 48, 52, 56) zwischen diesen nicht-klebende Flächen (42, 46, 50, 54) aufweist, die die Angriffsflächen für Hilfsmittel zur Erzeugung einer Drehung der zweiten Papierrolle (16) bilden und das Entweichen von Luft während des Spleißvorgangs erlauben, durch den die erste Papierbahn (14) und die zweite Papierbahn (17) miteinander verbunden werden.

2. Klebevorrichtung nach Anspruch 1, dadurch gekennzeichnet, daß die Papierschicht die Form zweier Dreiecke (30) hat, wobei die Grundseiten (32) der Dreiecke (30) aneinanderstoßend und im wesentlichen zusammen die gleiche Breite wie die zweite Papierrolle (17) haben und so vorbereitet sind, daß sie klebend an ein Endstück der zweiten Papierrolle (17) anbringbar sind und daß die den Grundseiten (32) gegenüberliegenden Ecken (30A) der Dreiecke (30) jeweils abgestumpft sind.

3. Klebevorrichtung nach Anspruch 1, dadurch gekennzeichnet, daß die Papierschicht eine dreieckige Form aufweist, wobei die Grundseite des Dreiecks dazu vorbereitet ist, klebend an das Endstück der zweiten Papierrolle (17) verbunden zu werden, und wobei die der Grundseite gegenüberliegende Ecke abgestumpft und dazu hergerichtet ist, daß sie sich lösbar auf der äußeren Oberfläche der zweiten Papierbahn (17) ankleben läßt.

4. Klebevorrichtung nach Anspruch 2, dadurch gekennzeichnet, daß die Grundseiten (32) der Dreiecke (30) auf der Rückseite (29) einen druckempfindlichen Klebestreifen (34) aufweisen, der vorbereitet ist, um auf das Endstück der zweiten Papierrolle (17) aufgeklebt zu weiden und auf den eine ablösbare Schutzschicht (38) aufgebracht ist.

5. Klebevorrichtung nach Anspruch 2, dadurch gekennzeichnet, daß die abgestumpften Ecken (30A) der Dreiecke (30) dazu hergerichtet sind, daß sie sich wieder entfernbar an die zweite Papierbahn (17) mittels eines druckempfindlichen Klebestreifens ankleben lassen, so daß sie während des Moments des Zusammenspleißens steuerbar von der äußeren Oberfläche der zweiten Papierbahn (17) abgezogen werden.

6. Klebevorrichtung nach Anspruch 2, dadurch gekennzeichnet, daß die Anordnung der Klebeflächen (39) und der Klebestreifen (44, 48, 52, 56) eine Vielzahl von einzelnen und voneinander getrennten Schutzschichten (58, 59, 60, 62, 64, 66) aufweist, welche einander jeweils an ihren Kanten überlappen.

7. Klebevorrichtung nach Anspruch 5, dadurch gekennzeichnet, daß die der Grundseite (32) jedes Dreiecks (30) jeweils gegenüberliegende Ecke (30A) auf der Rückseite (29) der Papierschicht Verstärkungsmittel umfaßt, die entlang der Seiten der Ecken (30A) angeordnet sind und an sie angrenzen, wobei die Verstärkungsmittel während des Zusammenspleißens das Mitziehen der zweiten Papierbahn (17) erleichtern.

8. Klebevorrichtung nach Anspruch 2, dadurch gekennzeichnet, daß sie eine Fläche mit stark haftendem Klebstoff aufweist, die an die Ecken (30A) der Dreiecke (30) auf deren Vorderseite (31) angrenzt, wobei der stark haftende Klebstoff von einem abziehbaren Papier überdeckt ist.

9. Papierrolle (16), auf der eine Papierbahn (17) aufgewickelt ist, gekennzeichnet durch eine Klebevorrichtung nach einem der Ansprüche 1 bis 8.

## Claims

1. Pasting device having a pasting template (20) for producing a pasted joint between a first paper web (14) which is wound on a first paper roll (12) currently supplying the paper for a printing machine, with an end portion of a new second paper web (17) which is wound on a second paper roll (16), the pasting device comprising:
- a wide paper layer which is adapted to be joined on its rear side (29) by pasting to an end portion of the second paper web (17);
- an arrangement of adhesive surfaces (39) and adhesive strips (44, 48, 52, 56) which is applied on the front side (31) of the paper layer and is adapted to adhere to the first paper web (14) of the first paper roll (12) whilst this is being drawn from the printing machine, and
- an arrangement of release layers (58, 59, 60, 62, 64, 66) which is substantially congruent with the paper layer onto which it can adhere and from which it can again be removed,
the arrangement of the release layers (58, 59, 60, 62, 64, 66) being designed so that it protects the pressure-sensitive adhesive on the paper layer as long as no adhesion is taking place so that the adhesive remains undamaged until this arrangement is removed, characterised in that the arrangement of the adhesive surfaces (39) and the adhesive strips (44, 48, 52, 56) has non-adhesive surfaces (42, 46, 50, 54) between them which form the gripping surfaces for auxiliary means for producing a rotation of the second paper roll (16) and allow the escape of air during the splicing procedure by means of which the first paper web (14) and the second paper web (17) are joined together.

2. Pasting device according to claim 1, characterised in that the paper layer has the form of two triangles (30), the base sides (32) of the triangles (30) being contiguous and substantially together having the same width as the second paper roll (17), and adapted to be applied in an adhesive manner to an end portion of the second paper roll (17), and in that the apexes (30A) of the triangles (30) opposite the base sides (32) are each truncated.

3. Pasting device according to claim 1, characterised in that the paper layer has a triangular form, the base side of the triangle intended to be joined in an adhesive manner to the end portion of the second paper roll (17), and the apex opposite the base side being truncated and adapted to be pasted in a removable manner on the outer surface of the second paper web (17).

4. Pasting device according to claim 2, characterised in that the base sides (32) of the triangles (30) have a pressure-sensitive adhesive strip (34) on the back (29), which is ready to be pasted onto the end portion of the second paper roll (17) and on which a release layer (38) is applied.

5. Pasting device according to claim 2, characterised in that the truncated apexes (30A) of the triangles (30) are adapted to be removable in a controllable manner from the outer surface of the second paper web (17) during the moment of splicing together.

6. Pasting device according to claim 2, characterised in that the arrangement of adhesive surfaces (39) and the adhesive strips (44, 48, 52, 56) has a plurality of individual protective layers (58, 59, 60, 62, 64, 66) separated from each other and respectively overlapping each other at their edges.

7. Pasting device according to claim 5, characterised in that the apex (30A) respectively opposite the base side (32) of each triangle (30) includes, on the rear (29) of the paper layer, reinforcement means which are arranged along the sides of the apexes (30A) and adjacent to them, the reinforcement means simplifying the entrainment of the second paper web (17) during the splicing together.

8. Pasting device according to claim 2, characterised in that it has a surface with strongly adhesive paste which is adjacent to the apexes (30A) of the triangles (30) on their front side (31), the strongly adhesive paste being covered by a release paper.

9. Paper roll (16) on which a paper web (17) is wound, characterised by a pasting device according to one of claims 1 to 8.

## Revendications

1. Dispositif de collage avec un modèle de collage (20) pour produire un assemblage par collage entre une première feuille continue de papier (14), qui est enroulée sur une première bobine de papier (12) en train d'alimenter en papier une machine d'impression, et le bout d'une deuxième ou nouvelle feuille continue de papier (17) qui est enroulée sur une deuxième bobine de papier (16), le dispositif de collage comprenant :
- une couche de papier étendue qui, sur sa face arrière (29), est conçue pour être assemblée par collage à un bout de la deuxième feuille continue (17),
- un agencement de zones de collage (39) et de bandes de collage (44, 48, 52, 56), qui est apposé sur la face avant (31) de la couche de papier et est préparé pour adhérer sur la première feuille continue de papier (14) de la première bobine (12) pendant qu'elle alimente la machine d'impression, et
- un agencement de couches protectrices détachables (58, 59, 60, 62, 64, 66), qui est essentiellement coïncident avec la couche de papier et peut être collé sur cette dernière puis en être décollé,
l'agencement de couches protectrices détachables (58, 59, 60, 62, 64, 66) étant conçu de telle sorte qu'il protège le produit adhésif sensible à la pression appliqué sur la couche de papier tant qu'on n'effectue pas de collage, de sorte que le produit adhésif reste intact jusqu'à ce qu'on retire cet agencement, **caractérisé** en ce que l'agencement de zones de collage (39) et de bandes de collage (44, 48, 52, 56) présente, entre ces dernières, des zones non collantes (42, 46, 50, 54) qui forment les surfaces d'attaque pour des moyens auxiliaires destinés à produire une rotation de la deuxième bobine de papier (16) et permettent l'échappement d'air pendant le processus de raccordement par lequel la première feuille continue de papier (14) et la deuxième feuille continue de papier (17) sont assemblées l'une à l'autre.

2. Dispositif de collage selon la revendication 1, **caractérisé** en ce que la couche de papier présente la forme de deux triangles (30), les côtés de base (32) des triangles (30) se trouvant en aboutement, ayant ensemble une largeur sensiblement égale à celle de la deuxième feuille continue de papier (17) et étant préparés de telle sorte qu'ils peuvent être collés sur le bout de la deuxième feuille continue (17), et en ce que les coins (30A) des triangles (30) qui sont opposés aux côtés de base (32) sont tronqués.

3. Dispositif de collage selon la revendication 1, **caractérisé** en ce que la couche de papier présente une forme triangulaire, le côté de base du triangle étant préparé pour être collé sur le bout de la deuxième feuille continue de papier (17), et le coin opposé au côté de base étant tronqué et conçu pour pouvoir être collé, avec possibilité de détachement, sur la surface extérieure de la deuxième feuille continue de papier (17).

4. Dispositif de collage selon la revendication 2, **caractérisé** en ce que les côtés de base (32) des triangles (30) présentent, sur la face arrière (29), une bande (34) de produit adhésif sensible à la pression, qui est préparée pour être collée sur le bout de la deuxième feuille continue de papier (17) et sur laquelle est appliquée une couche protectrice détachable (38).

5. Dispositif de collage selon la revendication 2, **caractérisé** en ce que les coins tronqués (30A) des triangles (30) sont conçus pour pouvoir être collés avec possibilité de détachement sur la deuxième feuille continue de papier (17) au moyen d'une bande de produit adhésif sensible à la pression, de sorte qu'au moment du raccordement, ils peuvent être retirés de manière dirigée de la surface extérieure de la deuxième feuille continue de papier (17).

6. Dispositif de collage selon la revendication 2, **caractérisé** en ce que l'agencement de zones de collage (39) et de bandes de collage (44, 48, 52, 56) présente une pluralité de couches protectrices individuelles et distinctes (58, 59, 60, 62, 64, 66), qui se chevauchent chaque fois entre elles sur leurs bords.

7. Dispositif de collage selon la revendication 5, **caractérisé** en ce que le coin (30A) respectivement opposé au côté de base (32) de chaque triangle (30) comprend, sur la face arrière (29) de la couche de papier, des moyens de renforcement qui sont disposés le long des côtés des coins (30A) et en sont limitrophes, ces moyens de renforcement facilitant, pendant le raccordement, l'entraînement par traction de la deuxième feuille continue (17).

8. Dispositif de collage selon la revendication 2, **caractérisé** en ce qu'il présente une zone, pourvue d'un produit adhésif à forte adhésivité, qui est limitrophe des coins (30A) des triangles (30) sur leur face avant (31), le produit adhésif à forte adhésivité étant recouvert d'un papier pouvant être retiré.

9. Bobine de papier (16) sur laquelle est enroulée une feuille continue de papier (17), **caractérisée** par un dispositif de collage selon l'une des revendications 1 à 8.
